# EUROPÄISCHE PATENTSCHRIFT

(11) **EP 0 193 766 B1**
(45) Veröffentlichungstag und Bekanntmachung des Hinweises auf die Patenterteilung: **24.08.1988**
(21) Anmeldenummer: 86101927.1
(22) Anmeldetag: 14.02.1986
(51) Int. Cl.: F41C 7/00

(54) **Handfeuerwaffe sowie Schrotmunition hierfür**
Gun with small shot ammunition
Arme portative avec munition de grenaille

(30) Priorität: 05.03.1985 DE 3507758
(43) Veröffentlichungstag der Anmeldung: 10.09.1986
(73) Patentinhaber: Obisco Trading and Consulting SA, 8700 Küsnacht (CH)
(72) Erfinder:
(74) Vertreter: Goddar, Heinz J., Dr.

(56) Entgegenhaltungen:
- DE-A- 3 309 147
- DE-A- 3 325 755
- DE-C- 244 395
- DE-C- 326 639
- US-A- 3 844 217

## Beschreibung

Die Erfindung betrifft eine Handfeuerwaffe zum Verschiessen von eine Treibladung und eine in zeitlichem Abstand von dieser anzündbare Sprengladung aufweisender Schrotmunition mit zielnahem Zerlegungspunkt, welche separate Anzünder für die Treib- und die Sprengladung aufweist, wobei eine mit einer Abzugeinheit gekoppelte Anzündeinrichtung zum Betätigen des Treibladungsanzünders und des Sprengladungsanzünders mit unterschiedlichen Zeitabständen vorgesehen ist sowie eine Schrotmunition zur Verwendung bei einer derartigen Handfeuerwaffe, mit einer mit einem Treibladungsanzünder ausgestatteten Treibladung und einer hiervon räumlich und wirkungsmässig getrennten, mit einem Sprengladungsanzünder versehenen Sprengladung.

Schrotmunition weist gegenüber Vollmunition eine Reihe von Vorteilen auf, so insbesondere den im Vergleich zu einem Vollgeschoss grösseren Wirkungsbereich. Ein Nachteil der Verwendung von Schrotmunition, und zwar sowohl bei jagdlicher als auch bei infanteristischer Verwendung, liegt jedoch darin, dass diese nur auf verhältnismässig kurze Distanz wirksam ist, bedingt durch die unmittelbar im Anschluss an das Verlassen des Laufes der Handfeuerwaffe beginnende Zerlegung des Geschosses in die einzelnen Schrotkugeln oder dergleichen. Es ist bereits versucht worden, diesem Übelstand dadurch zu begegnen, dass eine Schrotmunition verwendet wird, die sich erst verhältnismässig lange nach dem Verlassen des Laufes der Handfeuerwaffe vollständig zerlegt, jedoch ist auch hierbei keine optimale Anpassung der Zerlegungspunktes des Geschosses an das bekämpfte Ziel möglich.

Aus der DE-C-244 395 ist eine Handfeuerwaffe zur Verwendung von Schrotmunition der gattungsgemässen Art bekannt, bei der verschiedene Abzüge vorgesehen sind und es je nach betätigtem Abzug möglich ist, entweder Treib- und Sprengladung gleichzeitig oder aber nacheinander anzuzünden, nämlich in Form eines Nahstreuschusses bzw. eines Fernstreuschusses. Wird dabei ein «Fernstreuschuss» gewählt, so erfolgt auch in diesem Fall zunächst das Anzünden der Treibladung, die dann ihrerseits die Sprengladung über den entsprechenden Sprengladungsanzünder zur Detonation bringt, wobei es nicht möglich ist, die Zerlegung der Munition an einem zielnahen Punkt in Abhängigkeit von dem jeweils anvisierten Ziel zu bewirken. Auch bei der Wahlschusspatrone nach der DE-C-326 639 sind lediglich fest eingestellte Zündmöglichkeiten vorgesehen, wobei auch hier ein Zerlegen der Munition in einem zielnahen, wählbaren Bereich nicht möglich ist. Aus der DE-B-1 210 360 und der DE-B-1 258 766 sind Laser-Zieloptiken, dort für Panzerabwehrwaffen beschrieben, bekannt, die zwar eine exakte Zielerfassung gewährleisten, jedoch das Problem einer zielnahen Zerlegung von Handfeuerwaffenmunition nicht ansprechen.

Der Erfindung liegt daher die Aufgabe zugrunde, die bekannte Handfeuerwaffe und die bekannte Schrotmunition dahingehend weiterzubilden, dass auch entfernt liegende Ziele unter Beibehaltung der ballistischen Eigenschaften von Vollgeschossen mit den der Schrotmunition eigenen vorteilhaften Wirkungen zu bekämpfen sind, wobei unter Schrotmunition allgemein nach Verlassen des Laufes der Handfeuerwaffe unter Einwirkung einer separaten Sprengladung zerlegbare Munition verstanden wird.

Erfindungsgemäss wird diese Aufgabe bei einer Handfeuerwaffe der gattungsgemässen Art durch die im kennzeichnenden Teil des Patentanspruches 1 aufgeführten Merkmale gelöst. Bevorzugte Ausführungsformen der erfindungsgemässen Handfeuerwaffe sind Gegenstand der Ansprüche 2-16. Die Schrotmunition nach der Erfindung ist Gegenstand der Ansprüche 17-28.

Dadurch, dass bei der Erfindung die Sprengladung von der Treibladung getrennt ist und erst nahe dem Ziel ausgelöst wird, lassen sich unter Beibehaltung der ballistischen Eigenschaften von Vollgeschossen auch entfernt liegende Ziele optimal mittels Schrotmunition oder dergleichen mit grossem Wirkungsbereich bekämpfen. Erfindungswesentlich ist, dass infolge der Ausgestaltung der Munition mit Sprengladung mit fester zeitlicher Zündverzögerung gegenüber dem Betätigen des Sprengladungsanzünders in Verbindung mit der zeitlichen Variation, d.h. dem zeitlich variablen Verzögern der Betätigung des Treibladungsanzünders je nach den gemessenen Distanzwerten, eine komplizierte Anpassung der Munition, wie z.B. in der DE-A-3 309 147 beschrieben, selbst an die jeweils zu bekämpfende Distanz überflüssig wird, vielmehr alle diesbezüglichen Anpassungsarbeiten in die elektronische Steuereinheit der Waffe verlagerbar sind, so dass die Munition kostengünstig in der Herstellung und einfach in ihrem Aufbau sein kann.

Weitere Merkmale und Vorteile der Erfindung ergeben sich aus der nachstehenden Beschreibung , in der ein Ausführungsbeispiel anhand der schematischen Zeichnung im einzelnen erläutert ist. Dabei zeigt:
Fig. 1 ein Ausführungsbeispiel einer Handfeuerwaffe nach der Erfindung in der Seitenansicht, wobei im linken Bereich eine Vorderansicht, in Figur 1 von links gesehen, zusätzlich eingezeichnet ist;
Fig. 2 ein Ausführungsbeispiel der bei derHandfeuerwaffe nach Figur 1 verwendbaren Schrotmunition im schematischen Schnitt durch die Längsachse;
Fig. 3 ein anderes Ausführungsbeispiel der bei der Handfeuerwaffe nach Figur 1 verwendbaren Schrotmunition nach der Erfindung im schematischen Schnitt durch die Längsachse;
Fig. 4 den Geschosskopf der Schrotmunition von Figur 3 nach Verlassen des Laufes beim Anzünden der Sprengladung;
Fig. 5 die Schrotmunition von Figur 3 und 4 in einem Betriebszustand, bei dem nach Versagen der Treibladung der Sprengladungsanzünder unwirksam bleibt; und
Fig. 6 den Geschosskopf der Schrotmunition von Figur 3 bis 5 in einem Betriebszustand, bei dem nach Versagen des Zündhütchens bzw. des schnellbrennenden Zündsatzes des Sprengladungsanzünders der Verzögerungsbrennsatz des Sprengladungsanzünders durch die Treibladung angezündet wird.

Wie Figur 1 erkennen lässt, weist die dort gezeigte Handfeuerwaffe, bei der es sich im Falle des gezeigten Ausführungsbeispieles um ein Gewehr mit einer Gesamtlänge von 1120 mm, einem Gewicht von 5,8 kg und einem Kaliber von 19,4 mm handelt, einen Kolben mit darin untergebrachter elektrischer Versorgungseinheit in Form einer Batterie 10 auf. Die Batterie 10 liefert die notwendige elektrische Energie für eine Zieloptik 12 und eine Laser-Distanzmesseinrichtung 14, deren jeweils automatisch ermittelten Distanzwerte, das durch die Zieloptik 12 anvisierte Ziel betreffend, in die Zieloptik 12 einspiegelbar sind. Ferner gehört zu den elektrischen bzw. elektronischen Komponenten, welche durch die Batterie 10 versorgt werden, eine elektronische Steuereinheit 16, der sowohl die durch die Laser-Distanzmesseinrichtung 14 ermittelten Distanzwerte als auch die durch eine nicht-gezeigte Einrichtung zum automatischen Ermitteln der Elevation/Depression gemessenen Daten, die zusätzlich auch auf die Zieloptik 12 aufgegeben werden und die mit minimaler Einschwingzeit arbeitet, zuführbar sind. Die elektronische Steuereinheit 16 beaufschlagt eine zweistufige Abzugeinheit 18 zur Betätigung des Auslösemechanismus für in einem Magazin 20 bereitgehaltene Schrotmunition, die aus einem Lauf 22 verschiessbar ist. Die im Magazin 20 bereitgehaltene Schrotmunition ist vorzugsweise mit für die ballistischen Eigenschaften charakteristischen Codewerten kodiert, wobei diese Codewerte automatisch auf die elektronische Steuereinheit 16 aufgebbar sind.

Figur 2 zeigt ein Ausführungsbeispiel der im Magazin 20 bereitgestellten Schrotmunition. Wie erkennbar ist, weist diese räumlich und wirkungsmässig getrennt eine Treibladung 24 sowie eine Sprengladung 26 auf, wobei die Sprengladung 26 mit den Schrotkugeln oder dergleichen kombiniert ist. Der Treibladung 24 ist ein Treibladungsanzünder 28 in Form eines Ringzünders zugeordnet, während die Sprengladung 26 mittels eines Sprengladungsanzünders 30 zündbar ist. Der Sprengladungsanzünder 30 ist so ausgebildet, dass die Sprengladung 26 nach seiner Betätigung mit einer festen zeitlichen Verzögerung, die beim gezeigten Ausführungsbeispiel einer Schussdistanz von 500 m entspricht, detoniert, während der Treibladungsanzünder 28 bei seiner Betätigung die Treibladung 24 im wesentlichen ohne zeitliche Verzögerung zur Detonation bringt.

Die Laser-Distanzmesseinrichtung 14 arbeitet bei dem gezeigten Ausführungsbeispiel mit einem Inkrement von 20 cm. Die Anordnung ist so getroffen, dass in einer ersten Stufe bzw. auf einem ersten Weg der Abzugeinheit 18 zunächst von der Batterie 10 aus die elektrischen bzw. elektronischen Komponenten des Systems mit elektrischer Energie beaufschlagt werden. Der durch die Zieloptik 12 das Ziel anvisierende Schütze erkennt in der beim gezeigten Ausführungsbeispiel als Restlichtverstärker ausgelegten Zieloptik eingespiegelt in diesem «Aktivierungszustand» der Abzugeinheit 18 die momentan durch die Laser-Distanzmesseinrichtung 14 angegebene Schussdistanz in Metern, die Visiermarkierung, welche in Abhängigkeit von den Codewerten der im Magazin 20 bereitgehaltenen Schrotmunition einerseits sowie der gemessenen Elevation/Depression andererseits optisch ihre Position variiert, sowie die verbleibende Schusszahl, wobei die Einspiegelung mit Ausnahme der Visiermarkierung blinkend/veränderlich erfolgt. Sobald der Schütze nach dem Fixieren des Zieles die Abzugeinheit 18 durch weiteres Durchziehen des Abzuges in die zweite Stufe bringt, werden die in die Zieloptik 12 eingespiegelten Angaben fixiert, d.h. die Schussdistanz bleibt nunmehr festgelegt, so dass also auch beim Anvisieren eines anderen Zieles die auf die elektronische Steuereinheit 16 aufgegebenen Schusswerte unverändert bleiben. Wird die Abzugeinheit 18 nun bis zum Auslösepunkt durchgezogen, so betätigt der durch die elektronische Steuereinheit 16 beaufschlagte elektronische Auslösemechanismus sogleich den Sprengladungsanzünder 30 sowie mit je nach Schussdistanz, ballistischen Munitionswerten und Elevation festgelegter variabler zeitlicher Verzögerung den Treibladungsanzünder 28. Werden bei dem gezeigten Ausführungsbeispiel Treibladungsanzünder 28 und Sprengladungsanzünder 30 gleichzeitig betätigt, so explodiert demzufolge die Sprengladung in einer Distanz von 500 m. Ist die Schussdistanz kürzer, so erfolgt das Zünden des Treibladungsanzünders 28 entsprechend lange nach dem Zünden des Sprengladungsanzünders 30.

Die erfindungsgemässe Handfeuerwaffe hat in Verbindung mit der erfindungsgemäss verwendeten Munition den Vorteil, dass die Sprengladung mit grosser Genauigkeit, wobei Inkremente von 20 cm erzielbar sind, tatsächlich erst am Zielpunkt explodiert. Demzufolge hat das Geschoss bis zum Zielpunkt eine einwandfreie ballistische Flugbahn wie ein Vollmantelgeschoss oder dergleichen, während dann am Zielpunkt die bekannten Vorteile der Schrotmunition zur Verfügung stehen. Die verwendete Schrotmunition kann über ihre Kodierung in der bereits beschriebenen Weise erkannt werden. Neben Schrotmunition können natürlich auch Pfeilmunition, Sprengmunition oder dergleichen verwendet werden. Bei Ausfall der Batterie 10, bei infanteristischer Verwertung natürlich auch im Nahkampf-Fall lässt sich in herkömmlicher Weise normale Schrotmunition verwenden. Die Anordnung ist im übrigen so getroffen, dass jeweils beim Loslassen des Abzuges aus der zweiten Stufe in die erste Stufe die bereits in der elektronischen Steuereinheit 16, die beispielsweise einen Mikroprozessor oder dergleichen auftragen kann, gespeicherten Auslösewerte gelöscht werden, also unabhängig davon, ob tatsächlich ein Auslösen des Schusses erfolgt ist oder aber der Schütze ohne Schussauslösung ein neues Ziel anpeilt, dessen Distanzwerte usw. wiederum für den beabsichtigten Schuss massgebend sein sollen. Der Lauf 22 kann im übrigen in herkömmlicher Weise entweder mit Zügen, als glatter Lauf oder aber auch geschlitzt ausgebildet sein. Das Magazin 20 kann sowohl ein Trommel- als auch ggf. ein Stabmagazin sein. Im übrigen lassen sich für die Handfeuerwaffe, die natürlich nicht nur für infanteristische, sondern auch für jagdliche Zwecke verwendbar ist, herkömmliche mechanische, elektrische und elektronische Komponenten verwenden.

Während bei dem Ausführungsbeispiel der Schrotmunition gemäss Figur 2 mangels besonderer Sicherungseinrichtungen nur eine beispielsweise für jagdliche Zwecke, aber auch für manche infanteristische Anwendungszwecke durchaus in vorteilhafter Weise verwendbare Schrotmunition mit einer Sprengladung eingesetzt werden darf, die bei einem Versagen des Treibladungsanzünders und dadurch erfolgender Detonation der Sprengladung innerhalb des Laufes 22 der Waffe lediglich, unter gleichzeitigem über die Sprengladung erfolgenden Zünden der Treibladung 24, als zusätzliche Treibladung wirkt, ohne dass hierdurch eine Gefahr für den Schützen hervorgerufen würde, ermöglicht das Ausführungsbeispiel der Munition, wie es in den Figuren 3 bis 6 wiedergegeben ist, auch das Einsetzen hochbrisanter Sprengladungen 26 bzw. von Geschossköpfen, die z.B. Schwermetallkugeln der dergleichen zum Bekämpfen beispielsweise auch gehärteter Ziele gestatten. Hierzu weist der Sprengladungsanzünder 30 bei der Munition, welche eine Treibladungskartusche 32 und einen in dem Fachmann geläufiger Weise lösbar hiermit verbundenen Geschosskopf 34 aufweist, ein zentrales Zündhütchen 36, welches durch einen Zentralzündstift 38 beaufschlagbar ist, auf, dem ein schnellbrennender Zündsatz 40, innerhalb einer Schutzhülse 42 konzentrisch zur Geschosslängsachse innerhalb der Treibladungskartusche 32 angeordnet, einen Verzögerungsbrennsatz 44 sowie einen bei dem Ausführungsbeispiel von Figur 3, Figur 5 und Figur 6 T-förmig ausgebildeten Sprengzündsatz 46 auf. Konzentrisch zum Zündhütchen 36 ist der als Ringzünder ausgebildete Treibladungsanzünder 28 angeordnet, welcher durch einen Zündring 48 beaufschlagbar ist. Der Verzögerungsbrennsatz 44 sowie der Sprengzündsatz 46 befinden sich innerhalb eines Zündröhrchens 50, welches nahe seinem der Geschosskopfspitze zugewandten Ende zwei einander gegenüberliegende Zündbohrungen 52 aufweist, die bei dem Ausführungsbeispiel von Figur 3, Figur 5 und Figur 6 T-förmig von dem Material des Sprengzündsatzes 46 ausgefüllt sind, während der Sprengzündsatz bei dem Ausführungsbeispiel von Figur 4 ausschliesslich innerhalb der Bohrung des Zündröhrchens 50 liegt, so dass die Zündbohrungen 52 dort frei bleiben. Das Zündröhrchen 50 liegt längsverschieblich, konzentrisch zur Geschossachse, innerhalb einer Zündhülse 54, die ebenfalls zwei einander gegenüberliegende Wandbohrungen 56 aufweist, die bei dem Betriebszustand von Figur 3, bei dem der Geschosskopf 34 mit der Treibladungskartusche 32 verbunden ist, so gegenüber den Zündbohrungen 52 versetzt angeordnet sind, dass bei einem Zünden des Sprengzündsatzes 46 die Sprengladung 26 nicht zur Detonation gebracht werden kann. Bewirkt wird dies, wie Figur 3 erkennen lässt, dadurch, dass eine innerhalb der Zündhülse 54 angeordnete Druckfeder 58 das der Geschossspitze abgewandte Ende des Zündröhrchens 50 in eine Stellung presst, in der die Zündbohrungen 52 und die Wandbohrungen 56 nicht miteinander fluchten, wobei das Zündröhrchen 50 in dieser Stellung an der Schutzhülse 42 des schnellbrennenden Zündsatzes 40 anliegt. DieZündhülse 54 weist eine der Treibladung 24 zugewandte Aufweitung 60 auf. Die Sprengladung 26 ist von einer Anzahl Schrotkugeln 62, ggf. auch in Form von Schwermetallkugeln zur Bekämpfung gehärteter Ziele usw., wie dem Fachmann geläufig, umgeben.

Die Schrotmunition nach der Erfindung arbeitet bei dem Ausführungsbeispiel, wie es in den Figuren 3 bis 6 wiedergegeben ist, wie folgt:

Bei normaler Funktionsweise schlägt zunächst der Zentralzündstift 38 auf das Zündhütchen 36 des Sprengladungsanzünders 30 auf, woraufhin der schnellbrennende Zündsatz 40 abbrennt und den Verzögerungsbrennsatz 44 innerhalb des Zündröhrchens 50 in Brand setzt, der eine fest bestimmte Zeit brennt. Währenddessen hat an einer erfindungsgemäss gewählten Verzögerung gegenüber dem Zentralzündstift 38 der Zündring 36 den Ringzünder des Treibladungsanzünders 28 betätigt, der seinerseits das Abbrennen der Treibladung 24 bewirkt. Hierdurch löst sich der Geschosskopf 34 von der Treibladungskartusche 32 ab und verlässt den Lauf der Handfeuerwaffe. Die Abstützung des Zündröhrchens 50 an der Treibladungskartusche 32 bzw. dem Endbereich der Schutzhülse 42 für den schnellbrennenden Zündsatz 40 wird durch das Lösen des Geschosskopfes 34 von der Treibladungskartusche 32 aufgehoben, so dass die Druckfeder 58 das Zündröhrchen 50 innerhalb der Zündhülse 54 derart verschiebt, dass die Zündbohrungen 52 des Zündröhrchens 50 mit den Wandbohrungen 56 der Zündhülse 54 in Ausrichtung gebracht werden. In dieser gegenseitigen Relativstellung von Zündröhrchen 50 und Zündhülse 54, die in Figur 4 gezeigt ist, erreicht der abbrennende Verzögerungsbrennsatz 44 den Sprengzündsatz 46 und zündet diesen, woraufhin dieser in der in Figur 4 durch entsprechende Blitzpfeile gekennzeichneten Weise - in Figur 3 bezeichnen entsprechende Blitzpfeile das Anzünden der Treibladung 24 durch den Treibladungsanzünders 28 - die Sprengladung 26 zum festgesetzten Zeitpunkt nach dem Verlassen des Laufes 22 der Handfeuerwaffe zur Detonation bringt.

Sollte hingegen die Treibladung 24 aus irgendeinem Grunde nicht zünden, so ergibt sich der in Figur 5 gezeigte Betriebszustand, bei dem der Geschosskopf 34, weiterhin mit der Treibladungskartusche 32 verbunden, sich noch im Lauf 22 der Handfeuerwaffe befindet. In diesem Fall brennt der Sprengzündsatz 46 ungenutzt ab, da er wegen der versetzten Anordnung der Zündbohrungen 52 des Zündröhrchens 50 einerseits und der Wandbohrungen 56 der Zündhülse 54 andererseits die Sprengladung 26 nicht beaufschlagen kann. Sollte hingegen aus irgendeinem Grunde der Zündvorgang für den schnellbrennenden Zündsatz 40 des Sprengladungsanzünders 30 versagen, so wird durch die abbrennende Treibladung 24 in der in Figur 6 rechts durch Blitzpfeile gezeichneten Weise über die Treibladung 24 der Verzögerungsbrennsatz 44 angezündet, so dass in diesem Fall die Sprengladung 26 nach Verlassen des Laufes der Handfeuerwaffe mit maximaler Verzögerungszeit zur Detonation kommt. Angemerkt sei dabei, dass der durch den Abbrand der Treibladung 24 erzeugte Gasdruck in jedem Fall grösser ist als die Massenträgheit des Zündröhrchens 50 bei der Beschleunigung zusammen mit der Rückstellkraft der Feder 58.

Das vorstehend beschriebene Ausführungsbeispiel der erfindungsgemäss einsetzbaren Schrotmunition gewährleistet auch bei hochbrisanten Sprengladungen 26 bzw. entsprechender Ausbildung des Geschosskopfes 34, wie zum Beispiel im Fall der Bekämpfung gehärteter Ziele, maximale Sicherheit für Handfeuerwaffe und Schützen, da ein Detonieren der Sprengladung 26 im Lauf der Waffe bzw. vor Erreichen des gewünschten Detonationszeitpunktes unter allen Umständen vermieden wird.

Ohne dass dies in der Zeichnung gezeigt wäre, kann die elektrische Versorgungseinheit bei der Erfindung mit einer Generatoreinrichtung zum Umwandeln zumindest eines Teiles der bei der Betätigung der Abzugeinheit 18 aufgebrachten mechanischen Energie in elektrische Energie aufweisen, wobei die erzeugte elektrische Energie zumindest ausreicht, um die Versorgung der Anzündeinrichtung für Treibladung und Sprengladung bei dem jeweiligen Schuss sicherzustellen. Vorzugsweise ist aber die gesamte elektrische Versorgungseinheit 10 so ausgelegt bzw. ausgebildet, dass mittels einer entsprechenden, z.B. induktiven oder piezoelektrischen Generatoreinrichtungen durch Betätigung der Abzugeinheit 18 soviel elektrische Energie gewonnen wird, dass diese zur gesamten elektrischen Versorgung, jedenfalls aber zur Ergänzung der jeweils verbrauchten elektrischen Energiemengen, der Handfeuerwaffe ausreicht. Die elektrische Versorgungseinheit kann dabei neben einem Akkumulator oder dergleichen, der durch die Betätigung der Abzugeinheit 18 in der beschriebenen Weise aufladbar ist, beispielsweise auch eine mechanische Schwungmasse (Gyro-Prinzip) enthalten.

### BEZUGSZEICHENLISTE

### (LIST OF REFERENCE NUMERALS)

10 Batterie
12 Zieloptik
14 Laser-Distanzmesseinrichtung
16 Elektronische Steuereinheit
18 Abzugeinheit
20 Magazin
22 Lauf
24 Treibladung
26 Sprengladung
28 Treibladungsanzünder
30 Sprengladungsanzünder
32 Treibladungskartusche
34 Geschosskopf
36 Zündhütchen
38 Zentralzündstift
40 Schnellbrennender Zündsatz
42 Schutzhülse
44 Verzögerungsbrennsatz
46 Sprengzündsatz
48 Zündring
50 Zündröhrchen
52 Zündbohrung
54 Zündhülse
56 Wandbohrung
58 Druckfeder
60 Aufweitung
62 Schrotkugel

## Patentansprüche

1. Handfeuerwaffe zum Verschiessen von eine Treibladung (24) und eine im zeitlichen Abstand von dieser anzündbare Sprengladung (26) aufweisender Schrotmunition mit zielnahem Zerlegungspunkt, welche separate Anzünder (28, 30) für die Treib- und und die Sprengladung aufweist, wobei eine mit einer Abzugeinheit (18) gekoppelte Anzündeinrichtung zum Betätigen des Treibladungsanzünders (28) und des Sprengladungsanzünders (30) mit unterschiedlichen Zeitabständen vorgesehen ist, dadurch gekennzeichnet, dass eine Zieloptik (12) mit einer Laser-Distanzmesseinrichtung (14) zum automatischen Bestimmen der Distanz zu einem durch die Zieloptik (12) anvisierten Ziel vorgesehen ist; dass die Anzündeinrichtung eine elektronische Steuereinheit (16) zum nach Massgabe der durch die Laser-Distanzmesseinrichtung (14) auf sie aufgegebenen gemessenen Distanzwerte variabel zeitverzögerten Anzünden der Treibladung (24) im zeitlichen Abstand zu der mit fester Zeitverzögerung nach dem Anzünden detonierenden Sprengladung (26) aufweist; und dass eine elektrische Versorgungseinheit (10) zur Energieversorgung der elektrischen bzw. elektronischen Komponenten vorgesehen ist.

2. Handfeuerwaffe nach Anspruch 1, dadurch gekennzeichnet, dass die durch die Laser-Distanzmesseinrichtung (14) ermittelten Distanzwerte in die Zieloptik (12) einspiegelbar sind.

3. Handfeuerwaffe nach Anspruch 1 oder 2, gekennzeichnet durch eine Einrichtung zum automatischen Ermitteln der Elevation/Depression und Aufgabe der entsprechenden Werte auf die Zieloptik (12) und die elektronische Steuereinheit (16).

4. Handfeuerwaffe nach einem der vorangehenden Ansprüche, dadurch gekennzeichnet, dass die elektronische Steuereinheit (16) mit für die ballistischen Eigenschaften der verwendeten Schrotmunition, wie vₒ, Masse und dergleichen, charakteristischen Codewerten beaufschlagbar ist.

5. Handfeuerwaffe nach einem der vorangehenden Ansprüche, dadurch gekennzeichnet, dass die Abzugeinheit (18) zwei Stufen aufweist, wobei in der ersten Stufe ohne Betätigung der durch die elektronische Steuereinheit (16) beaufschlagbaren elektronischen Auslöseeinrichtung die elektrischen bzw. elektronischen Komponenten aktiviert und der durch die elektronische Steuereinheit (16) festgelegte Auslösezeitpunkt für die Treibladung (24) laufend an die durch die Laser-Distanzmesseinrichtung (14) aufgegebenen momentanen Distanzwerte angepasst und in der zweiten Stufe bis zur Betätigung der Auslöseeinrichtung die in der ersten Stufe zuletzt aufgegebenen Werte festgehalten werden.

6. Handfeuerwaffe nach Anspruch 2 und 5, dadurch gekennzeichnet, dass in der ersten Stufe der Abzugeinheit (18) die Distanzanzeige blinkend/ver- änderlich und in der zweiten Stufe fest in die Zieloptik (12) einspiegelt ist.

7. Handfeuerwaffe nach einem der Ansprüche 2 bis 6, dadurch gekennzeichnet, dass die verbleibende Schusszahl automatisch in die Zieloptik (12) einspiegelbar ist.

8. Handfeuerwaffe nach einem der vorangehenden Ansprüche, dadurch gekennzeichnet, dass die elektrische Versorgungseinheit (10) in dem Kolben und die elektronische Steuereinheit (16) in einem Handgriff der Waffe integriert sind.

9. Handfeuerwaffe nach einem der vorangehenden Ansprüche, dadurch gekennzeichnet, dass die elektrische Versorgungseinheit (10) eine Generatoreinrichtung zum Umwandeln zumindest eines Teiles der bei der Betätigung der Abzugeinheit (18) aufgebrachten mechanischen Energie in elektrische Energie aufweist.

10. Handfeuerwaffe nach Anspruch 9, dadurch gekennzeichnet, dass die Generatoreinrichtung zur Erzeugung einer für die Funktion der Anzündeinrichtung bei dem durch die jeweilige Betätigung der Abzugeinheit (18) ausgelösten Schuss ausreichenden elektrischen Energiemenge ausgebildet ist.

11. Handfeuerwaffe nach Anspruch 9 oder 10, dadurch gekennzeichnet, dass die Generatoreinrichtung zur Erzeugung der gesamten für die Energieversorgung der elektrischen bzw. elektronischen Komponenten erforderlichen elektrischen Energie ausgebildet ist.

12. Handfeuerwaffe nach einem der Ansprüche 9 bis 11, dadurch gekennzeichnet, dass die Generatoreinrichtung zur induktiven Erzeugung elektrischer Energie ausgebildet ist.

13. Handfeuerwaffe nach einem der Ansprüche 9 bis 11, dadurch gekennzeichnet, dass die Generatoreinrichtung zur piezoelektrischen Erzeugung elektrischer Energie ausgebildet ist.

14. Handfeuerwaffe nach einem der Ansprüche 9 bis 13, dadurch gekennzeichnet, dass die elektrische Versorgungseinheit (10) eine Speichereinrichtung zum Sammeln der bei der intervallweisen Betätigung der Abzugeinheit (18) stossweise aufgebrachten Energie aufweist.

15. Handfeuerwaffe nach Anspruch 14, dadurch gekennzeichnet, dass die Speichereinheit eine mechanische Schwungmasse aufweist.

16. Handfeuerwaffe nach Anspruch 13 oder 14, dadurch gekennzeichnet, dass die Speichereinheit einen elektrischen Akkumulator oder dergleichen aufweist.

17. Schrotmunition zur Verwendung bei der Handfeuerwaffe nach einem der vorangehenden Ansprüche, mit einer mit einem Treibladungsanzünder (28) ausgestatteten Treibladung (24) und einer hiervon räumlich und wirkungsmässig getrennten, mit einem Sprengladungsanzünder (30) versehenen Sprengladung (26), wobei der Detonationszeitpunkt der Sprengladung (26) gegenüber dem Zeitpunkt des Betätigens des Sprengladungsanzünders (30) eine feste zeitliche Verzögerung aufweist, dadurch gekennzeichnet, dass die Sprengladung (26) nur nach Abbrennen der Treibladung (24) zur Detonation bringbar ist.

18. Schrotmunition nach Anspruch 17, dadurch gekennzeichnet, dass die feste zeitliche Verzögerung des Detonationszeitpunktes des Sprengladungsanzünders (30) im Verhältnis zum Betätigen desselben einer Schussdistanz von ca. 500 m entspricht.

19. Schrotmunition nach Anspruch 17 oder 18, dadurch gekennzeichnet, dass der Treibladungsanzünder (28) und/oder der Sprengladungsanzünder (30) elektrisch bzw. elektronisch betätigbar ist bzw. sind.

20. Schrotmunition nach einem der Ansprüche 17 bis 19, dadurch gekennzeichnet, dass der Treibladungsanzünder (28) und/oder der Sprengladungsanzünder (30) mechanisch betätigbar ist bzw. sind.

21. Schrotmunition nach einem der Ansprüche 17 bis 20, dadurch gekennzeichnet, dass derTreibladungsanzünder (28) als Ringanzünder und der Sprengladungsanzünder (30) als Zentralanzünder ausgebildet ist.

22. Schrotmunition nach einem der Ansprüche 17 bis 21, dadurch gekennzeichnet, dass der Sprengladungsanzünder (30) seitlich an der Sprengladung (26) angeordnet ist.

23. Schrotmunition nach einem der Ansprüche 17 bis 22, dadurch gekennzeichnet, dass der Sprengladungsanzünder (30) ein Zündhütchen (36) oder dergleichen mit nachgeordnetem schnellbrennenden Zündsatz (40) oder dergleichen, einen daran anschliessenden Verzögerungsbrennsatz (44) und einen wirkungsmässig zwischen diesem und der Sprengladung (26) angeordneten Sprengzündsatz (46) aufweist.

24. Schrotmunition nach Anspruch 23, dadurch gekennzeichnet, dass der Verzögerungsbrennsatz (44) bei einem Versagen des Zündhütchens (36) und/oder des schnellbrennenden Zündsatzes (40) durch die Treibladung (24) anzündbar ist bzw. sind.

25. Schrotmunition nach Anspruch 23 oder 24, dadurch gekennzeichnet, dass der Verzögerungsbrennsatz (44) und der Sprengzündsatz (46) in einem in einem die Sprengladung (26) aufweisenden Geschosskopf (34) parallel zur Geschosslängsachse liegenden Zündröhrchen (50) oder dergleichen aufgenommen sind, welches längsverschieblich in einer von der Sprengladung (26) umgebenen Zündhülse (54) liegt und die eine Feder (58) oder dergleichen mit seinem einen Ende in Anlage an eine Treibladungskartusche (32) gedrückt ist; und dass einerseits das Zündröhrchen (50) im Bereich des Sprengzündsatzes (46) und andererseits die Zündhülse (54) jeweils mindestens eine Bohrung (52; 56) aufweisen, die bei bestehender Verbindung zwischen Geschosskopf (34) und Treibladungskartusche (32) gegeneinander versetzt liegen und beim Ablösen des Geschosskopfes (34) von der Treibladungskartusche (32) durch Längsverschieben des Zündröhrchens (50) in der Zündhülse (54) unter Einwirkung der Feder (58) miteinander in Ausrichtung bringbar sind.

26. Schrotmunition nach Anspruch 25, dadurch gekennzeichnet, dass die Zündhülse (54) und das Zündröhrchen (50) an ihrem der Treibladungskartusche (32) abgewandten Ende jeweils durch einen Boden abgeschlossen sind; und dass die Feder eine zwischen dem Boden des Zündröhrchens einerseits und dem Boden der Zündhülse andererseits sich abstützende Druckfeder (58) ist.

27. Schrotmunition nach Anspruch 25 oder 26, dadurch gekennzeichnet, dass der schnellbrennende Zündsatz (40) sich konzentrisch zur Geschossachse im wesentlichen von dem Zündhütchen (36) bis zu einer dem Geschosskopf (34) zugewandten Trennfläche der Treibladungskartusche (32) erstreckt und innerhalb einer Schutzhülse (42) liegt, welche im wesentlichen vollständig von der Treibladung (24) umgeben ist; und dass die Zündhülse (54) konzentrisch zur Geschossachse liegt.

28. Schrotmunition nach Anspruch 27 und Anspruch 24, dadurch gekennzeichnet, dass das Zündröhrchen (50) und/oder die Zündhülse (54) an ihrem bzw. ihrer der Treibladungskartusche (32) zugewandten Ende eine Aufweitung (60) zum Beaufschlagen des Verzögerungsbrennsatzes (44) mit den Gasen der Treibladung (24) aufweist.

## Claims

1. A handgun for firing buckshot which is adapted to break up near the target and which comprises a propelling charge (24) and, ignitable at a different time therefrom, an explosive charge (26), the buckshot having separate ignites (28, 30) for the propelling charge and the explosive charge, an igniting device which is coupled with a trigger unit (18) being provided to actuate the propelling charge igniter (28) and the explosive charge igniter (30) at differenttime intervals, characterised in that an optical aiming system (12) comprising a laser range finder (14) for automatically determining the distance from a target sighted by the optical aiming system (12) is provided, the igniting system has an electronic control unit (16) which is adapted to ignite the propelling charge (24) with a delay varying in accordance with the measured distances supplied to the control unit by the laser range finder (14) at a time interval from the explosive charge (26) which detonates a fixed delay after its ignition, and an electric power pack (10) energizing the electrical and electronic components is provided.

2. A handgun according to claim 1, characterised in that the distance values found by the laser range finder (14) are reflectable into the optical aiming system (12).

3. A handgun according to claim 1 or 2, characterised by means for automatically determining the elevation/depression and supplying the corresponding values to the optical aiming system (12) and electronic control unit (16).

4. A handgun according to any of the previous claims, characterised in that the electronic control unit (16) can be supplied with code values characteristic of the ballistic properties of the buckshot used, such as vₒ, weight and the like.

5. A handgun according to any of the previous claims, characterised in that the trigger unit (18) has two stages, the electrical or electronic components being activated in the first stage without actuation of the electronic triggering device controllable by the electronic control unit (16), the triggering time for the propelling charge (24) as determined by the electronic control unit (16) being continuously adapted to the instantaneous range values supplied by the laser range finder (14), the values which are finally supplied in the first stage being retained in the second stage until actuation of the electronic triggering device.

6. A handgun according to claim 2 and 5, characterised in that the range indication is reflected intermittently and variably into the optical aiming system (12) in the first stage of the trigger unit (18) and continuously into such system (12) in the second stage.

7. A handgun according to any of claims 2-6, characterised in that the remaining number of shots is adapted to be reflected automatically into the optical aiming system (12).

8. A handgun according to any of the previous claims, characterised in that the power pack (10) is disposed in the butt of the handgun and the electronic control unit (16) is disposed in a hand grip of the handgun.

9. A handgun according to any of the previous claims, characterised in that the power pack (10) has generator means for converting into electrical energy at least some of the mechanical energy exerted in the actuation of the trigger unit (18).

10. A handgun according to claim 9, characterised in that the generator means are adapted to produce sufficient electric power for operation of the igniter system in the case of the shot triggered by actuation of the trigger unit (18).

11. A handgun according to claim 9 or 10, characterised in that the generator means are adapted to produce all the electric power required to energize the electrical and electronic components.

12. A handgun according to any of claims 1-11, characterised in that the generator means are adapted for the inductive generation of electric power.

13. A handgun according to any of claims 9-11, characterised in that the generator means are adapted for the piezoelectric generation of electric power.

14. A handgun according to any of claims 9-13, characterised in that the power pack (10) has storage means for collecting the energy used intermittently in intermittent actuation of the trigger unit (18).

15. A handgun according to claim 14, characterised in that the storage unit has a mechanical gyrating mass.

16. A handgun according to claim 13 or 14, characterised in that the storage unit has an electric accumulator or the like.

17. Buckshot for use in the handgun according to any of the previous claims, the buckshot having a propelling charge (24) which has a propelling charge igniter (28) and, physically and operatively separated from the propelling charge (24), an explosive charge (26) which has its own igniter (30), the detonation time of the explosive charge (26) occurring with a fixed delay after the time of actuation of the explosive charge igniter (30), characterised in that the explosive charge (26) can be detonated only after the propelling charge (24) has burned away.

18. Buckshot according to claim 17, characterised in that the fixed delay of the detonation time of the explosive charge igniter (30) corresponds in relation to actuation thereof to a shooting distance of approximately 500 m.

19. Buckshot according to claim 17 or 18, characterised in that the propelling charge igniter (28) and/or the explosive charge igniter (30) is or are adapted to be actuated electrically or electronically.

20. Buckshot according to any of claims 17-19, characterised in that the propelling charge igniter (28) and/or the explosive charge igniter (30) is or are adapted to be actuated mechanically.

21. Buckshot according to any of claims 17-20, characterised in that the propelling charge igniter (28) is a ring igniter and the explosive charge (30) is a central igniter.

22. Buckshot according to any of claims 15-21, characterised in that the explosive charge igniter (30) is disposed on the explosive charge (26) laterally thereof.

23. Buckshot according to any of claims 17-22, characterised in that the explosive charge igniter (30) has a primer (36) or the like with a subsequent quick-burning fuse (40) or the like, a delay fuse (44) following the same and a detonating fuse (46) operatively disposed between the delay fuse (44) and the explosive charge (26).

24. Buckshot according to claim 23, characterised in that in the event of a failure of the primer composition (36) and/or of the quick-burning fuse (40) the delay fuse (44) is ignitable by the propelling charge (24).

25. Buckshot according to claim 23 or 24, characterised in that the delay fuse (44) and the detonating fuse (46) are received in an igniter tube (50) or the like disposed in a projectile head (34) having the detonating fuse (26) parallel to the projectile longitudinal axis, the igniter tube (40) being disposed for longitudinal movement in an igniter sleeve (54) around which the explosive charge (26) extends, the sleeve (54) having one end pressed by a spring (58) or the like into bearing engagement with a propelling charge cartridge (32); and the igniter tube (50) is formed with a bore (52) nearthe detonating fuse (46) and the igniter sleeve (54) is formed with a bore (56), the latter bores being offset from one another when there is communication between the projectile head (34) and the propelling charge cartridge (32) and responding to detachment of the head (34) form the cartridge (32) by being brought into alignment with one another by longitudinal displacement of the igniter tube (50) in the sleeve (45) by means of the spring (58).

26. Buckshot according to claim 25, characterised in that the sleeve (54) and the tube (50) are each sealed at the end remote from the propelling charge cartridge (32) by an end member, and the spring is a compression spring (28) which bears at one end on the end of the igniter tube and at the other end on the end of the igniter sleeve.

27. Buckshot according to claim 25 or 26, characterised in that the quick-burning fuse (40) extends concentrically of the projectile axis substantially from the primer (36) as far as an interface of the propelling charge cartridge (32), such interface being near the projectile head (34), and is disposed within a protective sleeve (42) surrounded substantially completely by the propelling charge (34), and the igniter sleeve (54) is disposed concentrically of the projectile axis.

28. Buckshot according to claim 27 and 24, characterised in that the igniter tube (50) and/or the igniter sleeve (54) have at their ends near the propelling charge cartridge (32) a widening (60) through which the gases of the propelling charge (24) can act on the delay fuse (44).

## Revendications

1. Arme à feu individuelle pour tirer des munitions à grenaille présentant une charge propulsive (24) et une charge explosive (26) allumable à un instant différent de la précédente, avec point de dispersion voisin de l'objectif, qui possède des allumeurs séparés (28, 30) pour la charge propulsive et pour la charge explosive, un moyen d'allumage, accouplé à un moyen de détente (18), étant prévu pour l'actionnement de l'allumeur (28) de la charge propulsive et de l'allumeur (30) de la charge explosive avec des intervalles de temps différents, caractérisée par le fait qu'il est prévu une optique de visée (12) comportant un moyen télémétrique à laser (14) pour la détermination automatique de la distance à un objectif visé à travers l'optique de visée (12), que le moyen d'allumage comporte un moyen électronique de commande (16) pour l'allumage de la charge propulsive (24) avec un retard variable dépendant des valeurs de distance mesurées par le moyen télémétrique à laser (14) et transmises audit moyen de commande (16) et à un instant différent de la charge explosive (26), qui détone avec un retard fixe après l'allumage, et qu'il est prévu un moyen électrique d'alimentation (10) pour l'alimentation en énergie des composants électriques et électroniques.

2. Arme à feu individuelle selon la revendication 1, caractérisée par le fait que les valeurs de distance déterminées par le moyen télémétrique à laser (14) peuvent être réfléchies dans l'optique de visée (12).

3. Arme à feu individuelle selon des revendications 1 et 2, caractérisée par un moyen de détermination automatique de l'élévation ou de la dépression et de transmission des valeurs correspondantes à l'optique de visée (12) et au moyen électronique de commande (16).

4. Arme à feu individuelle selon l'une des revendications précédentes, caractérisée par le fait qu'au moyen électronique de commande (16) peuvent être envoyées des valeurs codées caractéristiques des propriétés balistiques des munitions à grenaille utilisées, telles que vₒ, masse, etc.

5. Arme à feu individuelle selon l'une des revendications précédentes, caractérisée par le fait que le moyen de détente (18) présente deux phases dans la première desquelles, sans actionnement du moyen électronique de déclenchement commandable par le moyen électronique de commande (16), les composants électriques et électroniques sont mis en action et l'instant de déclenchement pour la charge propulsive (24), fixé par le moyen électronique de commande (16), est adapté en permanence aux valeurs instantanées de distance envoyées par le moyen télémétrique à laser (14), et dans la deuxième desquelles les valeurs envoyées en dernier dans la première phase sont maintenues jusqu'à l'actionnement du moyen de déclenchement.

6. Arme à feu individuelle selon les revendications 2 et 5, caractérisée par le fait que le moyen de détente (18) réfléchit l'indication de distance dans l'optique de visée (12) de manière clignotante- variable dans la première phase et de manière fixe dans la deuxième phase.

7. Arme à feu individuelle selon l'une des revendications 2 à 6, caractérisée par le fair que le nombre restant de coups peut être réfléchi automatiquement dans l'optique de visée (12).

8. Arme à feu individuelle selon l'une des revendications précédentes, caractérisée par le fait que le moyen électrique d'alimentation (10) est intégré à la crosse de l'arme et le moyen électronique de commande (16) intégré à une poignée de l'arme.

9. Arme à feu individuelle selon l'une des revendications précédentes, caractérisée par le fait que le moyen électrique d'alimentation (10) comporte un moyen générateur destiné à transformer en énergie électrique au moins une partie de l'énergie mécanique appliquée lors de l'actionnement du moyen de détente (18).

10. Arme à feu individuelle selon la revendication 9, caractérisée par le fait que le moyen générateur est agencé pour produire une quantité d'énergie électrique suffisante pour le fonctionnement du moyen d'allumage lors du coup déclenché par l'actionnement du moyen de détente (18).

11. Arme à feu individuelle selon l'une des revendications 9 et 10, caractérisée par le fait que le moyen générateur est agencé pour produire toute l'énergie électrique nécessaire à l'alimentation en énergie des composants électriques et électroniques.

12. Arme à feu individuelle selon l'une des revendications 9 à 11, caractérisée par le fait que le moyen générateur est agencé pour produire de l'énergie électrique par induction.

13. Arme à feu individuelle selon l'une des revendications 9 à 11, caractérisée par le fait que le moyen générateur est agencé pour produire de l'énergie électrique par effet piézoélectrique.

14. Arme à feu individuelle selon l'une des revendications 9 à 13, caractérisée par le fait que le moyen électrique d'alimentation (10) comporte un moyen d'emmagasinage pour l'accumulation de l'énergie appliquée par intermittence lors de l'actionnement par intervalles du moyen de détente (18).

15. Arme à feu individuelle selon la revendication 14, caractérisée par le fait que le moyen d'emmagasinage présente une masse d'inertie.

16. Arme à feu individuelle selon l'une des reven- ducations 13 et 14, caractérisée par le fait que le moyen d'emmagasinage comporte un accumulateur électrique ou un moyen semblable.

17. Munition à grenaille destinée à être utilisée avec l'arme à feu individuelle selon l'une des revendications précédentes, comportant une charge propulsive (24) pourvue d'un allumeur (28) et une charge explosive (26) séparée de celle-ci dans l'espace et quant à l'effet et pourvue d'un allumeur (30), l'instant de détonation de la charge explosive (26) présentant un retard fixe par rapport à l'instant d'actionnement de l'allumeur (30) de cette charge (26), caractérisée par le fait que la charge explosive (26) ne peut être mise en détonation qu'après combustion de la charge propulsive (24).

18. Munition à grenaille selon la revendication 17, caractérisée par le fait que le retard fixe de l'instant de détonation de l'allumeur (30) de la charge explosive par rapport à l'actionnement de celui-ci correspond à une distance de tir d'environ 500 m.

19. Munition à grenaille selon l'une des revendications 17 et 18, caractérisée par le fait que l'allumeur (28) de la charge propulsive et/ou l'allumeur (30) de la charge explosive peut ou peuvent être actionné(s) électriquement ou électroniquement.

20. Munition à grenaille selon l'une des revendications 17 à 19, caractérisée par le fait que l'allumeur (28) de la charge propulsive et/ou l'allumeur (30) de la charge explosive peut ou peuvent être actionné(s) mécaniquement.

21. Munition à grenaille selon l'une des revendications 17 à 20, caractérisée par le fait que l'allumeur (28) de la charge propulsive est un allumeur annulaire et 1'lillumeur (30) de la charge explosive est un allumeur central.

22. Munition à grenaille selon l'une des revendications 17 à 21, caractérisée par le fait que l'allumeur (30) de la charge explosive (26) est placé à côté de celle-ci.

23. Munition à grenaille selon l'une des revendications 17 à 22, caractérisée par le fait que l'allumeur (30) de la charge explosive présente une amorce (36) ou un élément semblable suivi(e) d'un élément d'allumage à combustion rapide (40) ou d'un élément semblable, un élément combustible retardateur (44) faisant suite aux éléments précédents et un élément d'allumage (d')explosif (46) placé quant à l'effet entre ce dernier et la charge explosive (26).

24. Munition à grenaille selon la revendication 23, caractérisée par le fait que l'élément combustible retardateur (44) peut, en cas de raté de l'amorce (36) et/ou de l'élément d'allumage à combustion rapide (40), être allumé par la charge propulsive (24).

25. Munition à grenaille selon l'une des revendications 23 et 24, caractérisée par le fait que l'élément combustible retardateur (44) et l'élément d'allumage (d')explosif (46) sont logés dans un petit tube d'allumage (50) ou un élément semblable placé parallèlement à l'axe longitudinal du projectile dans une tête de projectile (34) présentant la charge explosive (26), lequel petit tube (50) ou élément semblable est mobile longitudinalement dans une douille d'allumage (54) entourée par la charge explosive (26) et est serré à une extrémité contre une cartouche à charge propulsive (32) par un ressort (58) ou un élément semblable , et que le petit tube d'allumage (50), dans la zone de l'élément d'allumage (d')explosif (46), et la douille d'allumage (54) présentent chacun au moins un trou (52; 56), les trou respectifs (52; 56) étant décalés l'un de l'autre lorsqu'il y a union entre la tête de projectile (34) et la cartouche à charge propulsive (32) et pouvant être mis en coïncidence lors de la séparation de la tête de projectile (34) de la cartouche à charge propulsive (32) par déplacement longitudinal du petit tube d'allumage (50) dans la douille d'allumage (54) sous l'action du ressort (58).

26. Munition à grenaille selon la revendication 25, caractérisée par le fait que la douille d'allumage (54) et le petit tube d'allumage (50) sont, à leur extrémité opposée à la cartouche à charge propulsive (32), fermés chacun par un fond, et que le ressort est un ressort de compression (58) calé entre le fond du petit tube d'allumage et le fond de la douille d'allumage. -

27. Munition à grenaille selon l'une des revendications 25 et 26, caractérisé per le fait que l'élément d'allumage à combustion rapide (40) s'étend, son axe coïncident avec l'axe du projectile, à peu près de l'amorce (36) jusqu'à une surface de séparation de la cartouche à charge propulsive (32) dirigée vers la tête de projectile (34) et se trouve à l'intérieur d'une douille protectrice (42) qui est entourée pratiquement complètement par la charge propulsive (24), et du projectile.

28. Munition à grenaille selon les revendications 27 et 24, caractérisée par le fait que le petit tube d'allumage (50) et/ou la douille d'allumage (54) présente(nt) à son ou leur extrémité dirigée vers la cartouche à charge propulsive (32) un élargissement (60) pour l'action des gaz de la charge propulsive (24) sur l'élément combustible retardateur (44).
